# EUROPÄISCHE PATENTSCHRIFT

(11) **EP 3 613 519 B1**
(45) Veröffentlichungstag und Bekanntmachung des Hinweises auf die Patenterteilung: **11.11.2020**
(21) Anmeldenummer: 19185916.4
(22) Anmeldetag: 12.07.2019
(51) Int. Cl.: B22D 11/128

(54) **STRANGFÜHRUNGSELEMENT EINER STRANGGIESSANLAGE**
STRAND GUIDING ELEMENT OF A STRAND CASTING INSTALLATION
ÉLÉMENT DE GUIDAGE DE BARRE D'UNE INSTALLATION DE COULÉE CONTINUE

(30) Priorität: 24.08.2018 DE 102018214340
(43) Veröffentlichungstag der Anmeldung: 26.02.2020
(73) Patentinhaber: SMS Group GmbH, 40237 Düsseldorf (DE)
(72) Erfinder: Stavenow, Axel, 40627 Düsseldorf (DE)
(74) Vertreter: Klüppel, Walter

(56) Entgegenhaltungen:
- EP-A1- 0 618 024
- WO-A1-2006/050868
- DE-A1-102014 202 995
- DE-C3- 1 963 146

## Beschreibung

Die Erfindung betrifft ein Strangführungssegment einer Stranggießanlage, umfassend einen Oberrahmen und einen Unterrahmen, wobei zwischen dem Oberrahmen und dem Unterrahmen Hydraulikzylindereinheiten zum Einstellen des Abstandes zwischen Oberrahmen und dem Unterrahmen angeordnet sind, wobei ein Teil der Hydraulikzylindereinheit über eine erste Lagerstelle mit dem Oberrahmen verbunden ist und ein Teil der Hydraulikzylindereinheit über eine zweite Lagerstelle mit dem Unterrahmen verbunden ist.

Ein gattungsgemäßes Strangführungssegment ist aus der DE 19 63 146 C1 bekannt. Das Segment wird durch einen Oberrahmen und einem diesem gegenüberliegenden Unterrahmen gebildet, wobei zwecks Einstellens eines definierten Abstands zwischen dem Oberrahmen und dem Unterrahmen und dadurch einer Strangdicke eines durch das Strangführungssegment zu führenden Strangs Hydraulikzylindereinheiten vorgesehen sind, mit denen der Abstand positionsgeregelt auf einem gewünschten Wert gehalten werden kann. Eine ähnliche Lösung offenbart die WO 2006/050868 A1. Positionsgeregelte Hydraulikzylinder zum Einstellen der Formatdicke des Strangs sind insoweit vorbekannt.

Für Wartungsarbeiten am Strangführungssegment müssen der Oberrahmen und der Unterrahmen voneinander getrennt bzw. entkoppelt werden. Dazu müssen die jeweiligen Lagerungen der Hydraulikzylindereinheiten am Oberrahmen oder am Unterrahmen geöffnet werden.

Zum einfachen Öffnen der Lagerung ist allerdings ein erhebliches Spiel erforderlich, das sich bei einem zusammengebauten Segment im Gießbetrieb nachteilig auf die Einstellung der Formatdicke auswirkt.

Die Ergebnisse der Messungen der Formatdicke in der Strangführung mit einem "Roll Gap Checker" sind teilweise stark abweichend von den in der Strangführung mit den positionsgeregelten Hydraulikzylindern tatsächlich eingestellten Formatdicken.

Der Erfindung liegt die **Aufgabe** zugrunde, ein gattungsgemäßes Strangführungssegment so auszugestalten, dass eine möglichst spielarme Anbindung des Oberrahmens an den Unterrahmen eines Segments gegeben ist, dennoch aber eine einfache Öffnung der Lagerung möglich ist. Damit soll die Wartung des Segments vereinfacht werden. Weiterhin soll die Genauigkeit der durch das Segment eingestellten Strangdicke erhöht werden.

Die **Lösung** dieser Aufgabe durch die Erfindung ist dadurch gekennzeichnet, dass mindestens eine der Lagerstellen umfasst: ein Lager mit mindestens einem Innenring und mindestens einem Außenring, wobei ein Teil der Hydraulikzylindereinheit mit dem mindestens einen Innenring verbunden ist, sowie ein Gehäuseelement, in dem der mindestens eine Außenring angeordnet ist, wobei am Gehäuseelement ein sich radial erweiterter Flansch angeordnet ist, wobei das Gehäuseelement mittels des Flansches am Oberrahmen oder am Unterrahmen befestigt (insbesondere festgeschraubt) ist.

Das Gehäuseelement ist dabei bevorzugt mittels des Flansches am Oberrahmen befestigt.

Das Lager weist vorzugsweise zwei Innenringe und zwei Außenringe auf, wobei ein sich radial erweiterter Abschnitt des Teil der Hydraulikzylindereinheit zwischen den beiden Innenringen angeordnet ist. Dabei ist bevorzugt vorgesehen, dass die beiden Außenringe im Gehäuseelement axial beabstandet angeordnet sind und vorzugsweise von radial nach innen vorspringenden Abschnitten des Gehäuseelements axial festgelegt sind.

Das Lager ist bevorzugt als Axialgleitlager ausgebildet. Dabei liegt bevorzugt eine konvexe Lagerfläche des Innenrings an einer konkaven Lagerfläche des Außenrings an.

Das Gehäuseelement mit den sich in diesem befindlichen Lagerringen ist bevorzugt als gekapselte Einheit ausgebildet.

Am oder im Gehäuseelement ist bevorzugt ein Sensor zur Erfassung der Verschiebung zwischen Kolben und Zylinder der Hydraulikzylindereinheit angeordnet. Dabei sieht eine bevorzugte Ausführungsform der Erfindung vor, dass der Sensor im Bereich der Längsachse der Hydraulikzylindereinheit am oder im Gehäuseelement angeordnet ist. Besonders bevorzugt ist vorgesehen, dass der Sensor zur Erfassung der Bewegung eines starren Messstabes ausgebildet ist, der mit dem Kolben der Hydraulikzylindereinheit verbunden ist.

Somit stellt die vorliegende Erfindung gemäß einer bevorzugten Ausführungsform auf die Anordnung der Axiallager in einem gekapselten Lagerbock ab, der eine Sockelplatte (Flansch) aufweist, mit der die spielarme Anbindung der Zylindereinheit im Oberrahmen des Segments möglich wird.

Dabei ist insbesondere der Sensor der Positionsmessung oberhalb der Zylindereinheit mittig in die Zugstange der Hydraulikzylindereinheit montiert.

Mit der erfindungsgemäßen Ausgestaltung wird ein Segment für die Strangführung in einer Stranggießanlage zur Verfügung gestellt, die sich durch eine spielarme Anbindung des Oberrahmens zum Unterrahmen des Segments auszeichnet.

Es ergibt sich vorteilhaft die Minimierung der Abweichung zwischen den Ergebnissen aus den Messungen mit einem "Roll Gap Checker" zu den eingestellten Formatdicken aufgrund der spielarmen Lagerung der Zylindereinheit. Die Position des Sensors für die Positionsmessung mittig oberhalb der Zugstange ermöglicht den Einsatz von Sensoren mit starrem Messstab. Diese Position des Sensors für die Positionsmessung ermöglicht weiterhin die einfache Wartung des Sensors in der Anlage ohne Demontage des Segments.

In der Zeichnung ist ein Ausführungsbeispiel der Erfindung dargestellt. Es zeigen:
- Fig. 1: in perspektivischer Darstellung ein Strangführungssegment einer Stranggießanlage mit Oberrahmen und Unterrahmen und
- Fig. 2: den Radialschnitt durch eine Hydraulikzylindereinheit, mit der der Oberrahmen relativ zum Unterrahmen auf einem definierten Abstand gehalten wird.

In Figur 1 ist ein Strangführungssegment 1 dargestellt, welches aus einem Oberrahmen 2 und einem Unterrahmen 3 besteht. Zur Definition der Strangdicke eines durch das Strangführungssegment 1 zu führenden Strangs kann der Unterrahmen 3 relativ zum Oberrahmen 2 verstellt werden, wozu eine Anzahl Hydraulikzylindereinheiten 4 vorgesehen ist.

Die Hydraulikzylindereinheiten 4 sind positionsgeregelt, sodass ein genauer Abstand zwischen Oberrahmen 2 und Unterrahmen 3 eingestellt und eingehalten werden kann.

Der Aufbau sowie die Anbindung der Hydraulikzylindereinheiten 4 am Oberrahmen 2 und am Unterrahmen 3 gehen in der Zusammenschau mit Figur 2 hervor.

Hieraus ist ersichtlich, dass die Hydraulikzylindereinheit 4 an einer ersten Lagerstelle 5 mit dem Oberrahmen 2 verbunden ist, während die Hydraulikzylindereinheit 4 an einer zweiten Lagerstelle 6 mit dem Unterrahmen 3 verbunden ist.

Die zweite, untere Lagerstelle 5 wird vorliegend in üblicher Weise durch einen Bolzen 17 realisiert, der ein Gelenklager 20 zwischen der Zugstange 18 und dem Unterrahmen 3 festlegt.

Demgegenüber ist die erste Lagerstelle 5, mit der die Hydraulikzylindereinheit 4 am Oberrahmen 2 festgelegt ist, in spezieller Weise ausgebildet:
Besagte Lagerstelle 5 umfasst ein Lager 7, welches im Ausführungsbeispiel zwei Innenringe 8 und 9 sowie zwei Außenringe 10 und 11 aufweist. Das Lager 7 ist nach Art eines Axialgleitlagers ausgeführt. Ein Teil der Hydraulikzylindereinheit 4 ist mit den beiden Innenringen 8 und 9 dergestalt verbunden, dass ein radial erweiterter Abschnitt 14 eines Teils der Hydraulikzylindereinheit 4 von den beiden Innenringen 8, 9 axial eingefasst wird (siehe Figur 2). Die beiden Außenringe 10 und 11 sind indes in einem hohlzylindrisch ausgebildeten Gehäuseelement 12 mit axialem Abstand angeordnet und in diesem festgelegt, wobei das Gehäuseelement 12 eine abgeschlossene Lageeinheit bildet, die das axiale Ende der Zugstange 21 der Hydraulikzylindereinheit 4 lagert. Fest mit dem Gehäuseelement 12 verbunden ist ein Flansch 13, der mit einer Anzahl Schrauben 24 (siehe hierzu Figur 1) am Oberrahmen 2 befestigt ist.

Der Kolben 22 der Hydraulikzylindereinheit 4 ist mit einer Kolbenstange 23 verbunden, die mittels einer Flanschvorrichtung 19 mit der unteren Zugstange 18 verbunden ist.

Ferner ist ein Sensor 15 vorgesehen, der mittig oberhalb der Zugstange 21 und somit mittig am oder im Gehäuseelement 12 angeordnet ist. Dieser Sensor 15 ist ausgebildet, die Verschiebung eines starren Messstabes 16 und somit die aktuelle Auslenkung der Hydraulikzylindereinheit 4 zu erfassen.

Durch die Möglichkeit, den Flansch 13, der mit dem Gehäuseelement 12 verbunden ist, durch Lösen der entsprechenden Schrauben 24 (siehe Figur 1) vom Oberrahmen 2 zu entfernen, besteht der vorteilhafte Effekt, eine spielarme Anbindung des Oberrahmens 2 am Unterrahmen 3 zu realisieren.

### Bezugszeichenliste:

- 1: Strangführungssegment
- 2: Oberrahmen
- 3: Unterrahmen
- 4: Hydraulikzylindereinheit
- 5: erste Lagerstelle
- 6: zweite Lagerstelle
- 7: Lager
- 8: Innenring
- 9: Innenring
- 10: Außenring
- 11: Außenring
- 12: Gehäuseelement
- 13: Flansch
- 14: radial erweiterter Abschnitt des Teils der Hydraulikzylindereinheit
- 15: Sensor
- 16: Messstab
- 17: Bolzen
- 18: Zugstange
- 19: Flanschvorrichtung

- 20: Gelenklager
- 21: Zugstange
- 22: Kolben
- 23: Kolbenstange
- 24: Schraube

## Patentansprüche

1. Strangführungssegment (1) einer Stranggießanlage, umfassend einen Oberrahmen (2) und einen Unterrahmen (3), wobei zwischen dem Oberrahmen (2) und dem Unterrahmen (3) Hydraulikzylindereinheiten (4) zum Einstellen des Abstandes zwischen Oberrahmen (2) und dem Unterrahmen (3) angeordnet sind, wobei ein Teil der Hydraulikzylindereinheit (4) über eine erste Lagerstelle (5) mit dem Oberrahmen (2) verbunden ist und ein Teil der Hydraulikzylindereinheit (4) über eine zweite Lagerstelle (6) mit dem Unterrahmen (3) verbunden ist,
**dadurch gekennzeichnet,**
**dass** mindestens eine der Lagerstellen (5) umfasst:
- ein Lager (7) mit mindestens einem Innenring (8, 9) und mindestens einem Außenring (10, 11), wobei ein Teil der Hydraulikzylindereinheit (4) mit dem mindestens einen Innenring (8, 9) verbunden ist,
- ein Gehäuseelement (12), in dem der mindestens eine Außenring (10, 11) angeordnet ist, wobei am Gehäuseelement (12) ein sich radial erweiterter Flansch (13) angeordnet ist,
wobei das Gehäuseelement (12) mittels des Flansches (13) am Oberrahmen (2) oder am Unterrahmen (3) befestigt ist.

2. Strangführungssegment nach Anspruch 1, **dadurch gekennzeichnet, dass** das Gehäuseelement (12) mittels des Flansches (13) am Oberrahmen (2) befestigt ist.

3. Strangführungssegment nach Anspruch 1 oder 2, **dadurch gekennzeichnet, dass** das Lager (7) zwei Innenringe (8, 9) und zwei Außenringe (10, 11) aufweist, wobei ein sich radial erweiterter Abschnitt (14) des Teil der Hydraulikzylindereinheit (4) zwischen den beiden Innenringen (8, 9) angeordnet ist.

4. Strangführungssegment nach Anspruch 3, **dadurch gekennzeichnet, dass** die beiden Außenringe (10, 11) im Gehäuseelement (12) axial beabstandet angeordnet sind und vorzugsweise von radial nach innen vorspringenden Abschnitten des Gehäuseelements (12) axial festgelegt sind.

5. Strangführungssegment nach einem der Ansprüche 1 bis 4, **dadurch gekennzeichnet, dass** das Lager (7) als Axialgleitlager ausgebildet ist.

6. Strangführungssegment nach Anspruch 5, **dadurch gekennzeichnet, dass** eine konvexe Lagerfläche des Innenrings (8, 9) an einer konkaven Lagerfläche des Außenrings (10, 11) anliegt.

7. Strangführungssegment nach einem der Ansprüche 1 bis 6, **dadurch gekennzeichnet, dass** das Gehäuseelement (12) mit den sich in diesem befindlichen Lagerringen (8, 9, 10, 11) als gekapselte Einheit ausgebildet ist.

8. Strangführungssegment nach einem der Ansprüche 1 bis 7, **dadurch gekennzeichnet, dass** am oder im Gehäuseelement (12) ein Sensor (15) zur Erfassung der Verschiebung zwischen Kolben und Zylinder der Hydraulikzylindereinheit (4) angeordnet ist.

9. Strangführungssegment nach Anspruch 8, **dadurch gekennzeichnet, dass** der Sensor (15) im Bereich der Längsachse der Hydraulikzylindereinheit (4) am oder im Gehäuseelement (12) angeordnet ist.

10. Strangführungssegment nach Anspruch 9, **dadurch gekennzeichnet, dass** der Sensor (15) zur Erfassung der Bewegung eines starren Messstabes (16) ausgebildet ist, der mit dem Kolben der Hydraulikzylindereinheit (4) verbunden ist.

## Claims

1. Strip guide segment (1) of a continuous casting plant, comprising an upper frame (2) and a lower frame (3), wherein hydraulic cylinder units (4) for setting the spacing between upper frame (2) and lower frame (3) are arranged between the upper frame (2) and lower frame (3), and wherein a part of hydraulic cylinder unit (4) is connected with the upper frame (2) by way of a first bearing point (5) and a part of the hydraulic cylinder unit (4) is connected with the lower frame (3) by way of a second bearing point (6),
**characterised in that**
at least one of the bearing points (5) comprises:
- a bearing (7) with at least one inner ring (8, 9) and at least one outer ring (10, 11), wherein a part of the hydraulic cylinder unit (4) is connected with the at least one inner ring (8, 9),
- a housing element (12) in which the at least one outer ring (10, 11) is arranged, wherein a radially widened flange (13) is arranged at the housing element (12),
wherein the housing element (12) is fastened to the upper frame (2) or the lower frame (3) by means of the flange (13).

2. Strip guide segment (1) according to claim 1, **characterised in that** the housing element (12) is fastened to the upper frame (2) by means of the flange (13).

3. Strip guide segment according to claim 1 or 2, **characterised in that** the bearing (7) comprises two inner rings (8, 9) and two outer rings (10, 11), wherein a radially widened section (14) of the part of the hydraulic cylinder unit (4) is arranged between the two inner rings (8, 9).

4. Strip guide segment according to claim 3, **characterised in that** the two outer rings (10, 11) are arranged in the housing element (12) at an axial spacing and are preferably axially fixed by radially inwardly projecting sections of the housing element (12).

5. Strip guide segment according to any one of claims 1 to 4, **characterised in that** the bearing (7) is constructed as an axial slide bearing.

6. Strip guide segment according to claim 5, **characterised in that** a convex bearing surface of the inner ring (8, 9) bears against a concave bearing surface of the outer ring (10, 11).

7. Strip guide segment according to any one of claims 1 to 6, **characterised in that** the housing element (12) together with the bearing rings (8, 9, 10, 11) disposed therein is constructed as an encapsulated unit.

8. Strip guide segment according to any one of claims 1 to 7, **characterised in that** a sensor (15) for detection of the displacement between piston and cylinder of the hydraulic cylinder unit (4) is arranged at or in the housing element (12).

9. Strip guide segment according to claim 8, **characterised in that** the sensor (15) is arranged at or in the housing element (12) in the region of the longitudinal axis of the hydraulic cylinder unit (4).

10. Strip guide segment according to claim 9, **characterised in that** the sensor (15) is configured for detection of the movement of a rigid measuring rod (16) connected with the piston of the hydraulic cylinder unit (4).

## Revendications

1. Segment de guidage de barre (1) d'une installation de coulée continue, qui comprend une entretoise supérieure (2) et une entretoise inférieure (3) ; dans lequel, entre l'entretoise supérieure (2) et l'entretoise inférieure (3), sont disposées des unités (4) faisant office de cylindres hydrauliques destinées au réglage de la distance entre l'entretoise supérieure (2) et l'entretoise inférieure (3) ; dans lequel une partie de l'unité (4) faisant office de cylindre hydraulique est reliée à l'entretoise supérieure (2) par l'intermédiaire d'un premier point d'appui (5) et une partie de l'unité (4) faisant office de cylindre hydraulique est reliée à l'entretoise inférieure (3) par l'intermédiaire d'un deuxième point d'appui (6) ;
**caractérisé**
**en ce qu'**au moins un des points d'appui (5) comprend :
- un palier (7) qui comprend au moins un anneau interne (8, 9) et au moins un anneau externe ; dans lequel une partie de l'unité (4) faisant office de cylindre hydraulique est reliée audit au moins un anneau interne (8, 9) ;
- un élément (12) faisant office de logement, dans lequel est disposé ledit au moins un anneau externe (10, 11) ; dans lequel une bride (13) élargie en direction radiale est disposée contre l'élément (12) faisant office de logement ;
dans lequel l'élément (12) faisant office de logement est fixé au moyen de la bride (13) contre l'entretoise supérieure (2) ou contre l'entretoise inférieure (3).

2. Segment de guidage de barre selon la revendication 1, **caractérisé en ce que** l'élément (12) faisant office de logement est fixé au moyen de la bride (13) contre l'entretoise supérieure (2).

3. Segment de guidage de barre selon la revendication 1 ou 2, **caractérisé en ce que** le palier (7) présente deux anneaux internes (8, 9) et deux anneaux externes (10, 11) ; dans lequel un tronçon (14) élargi en direction radiale de la partie de l'unité (4) faisant office de cylindre hydraulique est disposé entre les deux anneaux internes (8, 9).

4. Segment de guidage de barre selon la revendication 3, **caractérisé en ce que** les deux anneaux externes (10, 11) sont disposés à l'écart l'un de l'autre en direction axiale dans l'élément (12) faisant office de logement et, de préférence, sont fixés en direction axiale par des tronçons de l'élément (12) faisant office de logement faisant saillie vers l'intérieur en direction radiale.

5. Segment de guidage de barre selon l'une quelconque des revendications 1 à 4, **caractérisé en ce que** le palier (7) est réalisé sous la forme d'un palier du type à glissement axial.

6. Segment de guidage de barre selon la revendication 5, **caractérisé en ce qu'**une surface d'appui convexe de l'anneau interne (8, 9) vient se disposer contre une surface d'appui concave de l'anneau externe (10, 11).

7. Segment de guidage de barre selon l'une quelconque des revendications 1 à 6, **caractérisé en ce que** l'élément (12) faisant office de logement est réalisé sous la forme d'une unité encapsulée avec les anneaux de palier (8, 9, 10, 11) qui se trouvent dans l'élément en question.

8. Segment de guidage de barre selon l'une quelconque des revendications 1 à 7, **caractérisé en ce qu'**un capteur (15) destiné à l'enregistrement du déplacement entre le piston et le cylindre de l'unité (4) faisant office de cylindre hydraulique est disposé contre l'élément (12) faisant office de logement ou dans l'élément en question.

9. Segment de guidage de barre selon la revendication 8, **caractérisé en ce que** le capteur (15) est disposé dans la zone de l'axe longitudinal de l'unité (4) faisant office de cylindre hydraulique contre l'élément (12) faisant office de logement ou dans l'élément en question.

10. Segment de guidage de barre selon la revendication 9, **caractérisé en ce que** le capteur (15) est réalisé à des fins d'enregistrement de mouvement d'une barre de mesure rigide (16) qui est reliée au piston de l'unité (4) faisant office de cylindre hydraulique.
